# EUROPÄISCHE PATENTSCHRIFT

(11) **EP 3 362 233 B1**
(45) Veröffentlichungstag und Bekanntmachung des Hinweises auf die Patenterteilung: **16.04.2025**
(21) Anmeldenummer: 16778846.2
(22) Anmeldetag: 11.10.2016
(51) Int. Cl.: B26F 1/38, B26D 7/06, B26D 7/00, B42C 5/00, B24C 1/04, B26F 3/00, B42D 25/24, B26D 7/02, B26D 5/00, B42D 25/475

(54) **VERFAHREN UND VORRICHTUNG ZUR HERSTELLUNG EINES SICHERHEITSDOKUMENTS**
METHOD AND DEVICE FOR PRODUCING A SECURITY DOCUMENT
PROCÉDÉ ET DISPOSITIF POUR FABRIQUER UN DOCUMENT DE SÉCURITÉ

(30) Priorität: 12.10.2015 DE 102015219732
(43) Veröffentlichungstag der Anmeldung: 22.08.2018
(73) Patentinhaber: Bundesdruckerei GmbH, 10969 Berlin (DE)
(72) Erfinder: SEIJO BOLLIN, Hans-Peter, 10245 Berlin (DE); ZERBEL, James, 13437 Berlin (DE); SILVERMAN, Frank, 12103 Berlin (DE); DIETRICH, Jürgen, 10318 Berlin (DE); BRUNNER, Albert, 14959 Trebbin (DE)
(74) Vertreter: Patentanwälte Bressel und Partner mbB
(86) Internationale Anmeldenummer: PCT/EP2016/074266
(87) Internationale Veröffentlichungsnummer: WO 2017/064022

(56) Entgegenhaltungen:
- EP-B1- 3 352 995
- DE-A1- 10 124 068
- DE-A1- 102007 018 450
- DE-A1- 102013 104 745
- DE-T2- 69 504 825
- US-A1- 2015 273 713

## Beschreibung

Die Erfindung betrifft ein Verfahren und eine Vorrichtung zur Herstellung eines Sicherheitsdokuments, insbesondere eines buchartigen Sicherheitsdokuments.

Die DE 101 24 068 A1 offenbart eine Vorrichtung und ein Verfahren zum automatischen Positionieren und Beschneiden von Schneidgut aus Papierwerkstoffen oder papierwerkstoffähnlichen, stapelbaren Materialen, insbesondere zum dreiseitigen Beschneiden von gebundenen Druckerzeugnissen. Die beschriebe Vorrichtung weist zwei orthogonal und phasenversetzt zueinander schneidende Messer auf. Durch die Messer erfolgt ein gleichzeitiger Schnitt durch verschiedene Abschnitte des Schneidguts.

Die DE 10 2013 104 745 A1 offenbart ein Verfahren und eine entsprechende Vorrichtung zur Herstellung eines Sicherheitsdokuments.

Die DE 10 2007 018 450 A1 offenbart ein laminiertes Sicherheitsdokument.

Problematisch ist hierbei, dass der in der Druckschrift beschriebene Stanzprozess verschleiß- und störanfällig ist. Insbesondere ein Aufwand zum Wechseln und Einrichten des Schneidwerkzeuges ist zeit- und kostenintensiv. Auch die Qualitätskontrolle für derart hergestellte Dokumente ist aufwendig, da in der Regel eine visuelle Kontrolle und eine entsprechende Neueinstellung der Schneidwerkzeuge erfolgen müssen. Insbesondere bei einem sogenannten Drei-Seitenschneidwerkzeug ist auch die Einstellbarkeit des Beschnitts eingeschränkt. So ist z.B. nur ein gleichzeitiges Verschieben aller Schneidkanten parallel zur Oberfläche des Schneidguts möglich.

Es stellt sich somit das technische Problem, ein Verfahren und eine Vorrichtung zur Herstellung eines Sicherheitsdokuments zu schaffen, die Produktionskosten und eine Produktionszeit, insbesondere auch für Wartung, sowie einen Ausschuss bei der Herstellung verringern.

Die Lösung des technischen Problems ergibt sich durch die Gegenstände mit den Merkmalen der Ansprüche 1 und 11. Weitere vorteilhafte Ausgestaltungen der Erfindung ergeben sich aus den Unteransprüchen.

Es ist eine Grundidee der Erfindung, ein im Überformat bereitgestelltes Sicherheitsdokument zu beschneiden, indem ein Beschneidungsvorgang zeitlich und räumlich entlang einer Beschneidungstrajektorie laufend durchgeführt wird, wobei die Beschneidungstrajektorie derart bestimmt wird, dass eine dokumentenbezogene Raumlage eines Dokumentenmerkmals im beschnittenen Zustand des Sicherheitsdokuments nicht mehr als ein vorbestimmtes Maß von einer gewünschten Raumlage abweicht.

Vorgeschlagen wird ein Verfahren zur Herstellung eines Sicherheitsdokuments. Das Sicherheitsdokument kann hierbei ein gewünschtes Format aufweisen, beispielsweise ein ID1-Format, ein ID2-Format oder ein ID3-Format. Vorzugsweise, aber nicht zwingend, ist das Sicherheitsdokument ein buchartiges Sicherheitsdokument. Ein buchartiges Sicherheitsdokument kann einen Einbandteil sowie einen Buchblockteil umfassen, wobei der Einbandteil den Buchblockteil im geschlossenen Zustand des Sicherheitsdokuments umgibt. Alternativ kann das Sicherheitsdokument jedoch auch als Kartenkörper bereitgestellt werden.

Das Sicherheitsdokument wird in einem Überformat bereitgestellt. Dies kann bedeuten, dass mindestens eine Dimension, beispielsweise eine Länge, eine Breite oder eine Höhe, größer als die gewünschte Soll- oder End-Dimension im fertig hergestellten Zustand des Sicherheitsdokuments ist. Der fertig hergestellte Zustand kann einen gebrauchsfertigen Zustand bezeichnen. Vorzugsweise sind zwei Dimensionen, vorzugsweise die Länge und Breite, größer als die entsprechende Soll-Dimension. Beispielsweise kann ein Sicherheitsdokument in einem oder mehreren Randbereichen einen Überstand mit vorbestimmter Dimension entlang der entsprechenden Raumrichtung, beispielsweise entlang einer Längsrichtung oder Querrichtung, aufweisen. Der Überstand kann beispielsweise 5 mm betragen. Bei einem buchartigen Sicherheitsdokument können z.B. drei Ränder jeweils einen Überstand aufweisen, insbesondere zwei Querränder und ein Längsrand. In diesem Fall kann das Sicherheitsdokument nur im den Buchrücken ausbildenden Randbereich keinen Überstand aufweisen. Der Überstand kann auch als Beschnittzugabe bezeichnet werden. Bei einem kartenförmigen Sicherheitsdokument kann dieses jedoch selbstverständlich entlang aller vier Ränder jeweils einen Überstand aufweisen.

Das Sicherheitsdokument kann in zumindest einem Randbereich oder in ausgewählten, aber nicht allen, Randbereichen oder aber in allen Randbereich/en beschnitten werden. Die Beschneidung erfolgt entlang einer Beschneidungstrajektorie. Die Beschneidungstrajektorie kann insbesondere einen oder mehrere gerade Abschnitt/e umfassen. Vorzugsweise umfasst die Beschneidungstrajektorie auch mindestens einen oder mehrere gekrümmte Abschnitte, insbesondere kreisbogenförmige Abschnitte. Diese kreisbogenförmigen Abschnitte können einen vorbestimmten Radius aufweisen, insbesondere einen Radius aus dem Bereich von 1 mm bis 5 mm, vorzugsweise aus einem Bereich von 2.5 mm bis 4 mm.

Weiter wird die Beschneidung zeitlich und räumlich entlang der Beschneidungstrajektorie laufend durchgeführt. Dies kann bedeuten, dass die Beschneidung zeitlich und räumlich kontinuierlich entlang der Beschneidungstrajektorie durchgeführt wird. So kann zu einem ersten Zeitpunkt die Beschneidung an einem ersten Punkt oder Abschnitt der Beschneidungstrajektorie durchgeführt werden, wobei zu einem, insbesondere unmittelbar, folgenden Zeitpunkt die Beschneidung an einem räumlich, insbesondere unmittelbar, benachbart angeordneten Punkt oder Abschnitt der Beschneidungstrajektorie durchgeführt wird. Die zeitlich und räumlich entlang der Beschneidungstrajektorie laufende Beschneidung kann beispielsweise durchgeführt werden, indem mindestens eine Schneideinrichtung und/oder das Sicherheitsdokument derart bewegt werden, dass die Schneideinrichtung entlang der Beschneidungstrajektorie bewegt wird, insbesondere kontinuierlich. Somit können das Sicherheitsdokument im Überformat und die Schneideinrichtung eine, insbesondere kontinuierliche, Relativbewegung derart zueinander ausführen, dass die Beschneidung entlang der Beschneidungstrajektorie erfolgt.

Das Sicherheitsdokument im Überformat kann insbesondere einen rechteckförmigen Querschnitt aufweisen. Das beschnittene Sicherheitsdokument kann ebenfalls einen rechteckförmigen Querschnitt aufweisen. Vorzugsweise weist das Sicherheitsdokument im beschnittenen Zustand einen rechteckförmigen Querschnitt mit abgerundeten Ecken auf.

Wie nachfolgend noch näher erläutert, ermöglicht die zeitlich und räumlich entlang der Beschneidungstrajektorie laufende Beschneidung, insbesondere kontinuierliche Beschneidung, eine erhöhte Flexibilität beim Beschnitt des Sicherheitsdokuments im Überformat. Insbesondere kann die Beschneidungstrajektorie derart gewählt und die Beschneidung somit derart durchgeführt werden, dass für jeden Randbereich ein von den übrigen Randbereich unabhängiger Beschnitt erfolgen kann. Beispielsweise kann eine Dimension des Abschnitts (also des abgeschnittenen Teils) in einem Randbereich im Gegensatz zum bekannten Drei-Seitenbeschnitt unabhängig von der Dimension des Abschnitts in den verbleibenden Randbereichen gewählt werden. Dies gilt z.B. auch für die Orientierung einer geradlinigen Beschneidungstrajektorie.

Erfindungsgemäß wird die Beschneidungstrajektorie derart bestimmt, dass eine dokumentenbezogene Raumlage eines Dokumentenmerkmals im beschnittenen Zustand des Sicherheitsdokuments nicht mehr als ein vorbestimmtes Maß von einer gewünschten Raumlage abweicht. Insbesondere kann die Beschneidungstrajektorie derart bestimmt werden, dass eine dokumentenbezogene Raumlage eines abbildbaren oder nicht abbildbaren Dokumentenmerkmals im beschnittenen Zustand des Sicherheitsdokuments nicht mehr als ein vorbestimmtes Maß von einer gewünschten Raumlage abweicht. Weiter legt die Beschneidungstrajektorie die Raumlage der Ränder des beschnittenen Sicherheitsdokuments fest.

So wird die Beschneidungstrajektorie derart bestimmt, dass eine Relativlage zwischen mindestens einem Rand des beschnittenen Sicherheitsdokuments und dem Dokumentenmerkmal und/oder mindestens einem weiteren Dokumentenmerkmal nicht mehr als ein vorbestimmtes Maß von einer gewünschten Relativlage abweicht. Das Dokumentenmerkmal kann insbesondere einem Bildmerkmal entsprechen. Dies wird nachfolgend noch näher erläutert.

Hierbei kann mindestens ein Dokumentenmerkmal identifiziert werden, insbesondere, aber nicht zwingend, bildbasiert. Weiter wird eine Raumlage des mindestens einen identifizierten Dokumentenmerkmals im unbeschnittenen Zustand des Sicherheitsdokuments bestimmt, insbesondere, aber nicht zwingend, bildbasiert.

Die dokumentenbezogene Raumlage im beschnittenen Zustand wird rechnerisch in Abhängigkeit der Raumlage der Beschneidungstrajektorie bestimmt, wobei die Beschneidungstrajektorie die Raumlage der Ränder des beschnittenen Sicherheitsdokuments festlegt. Es ist z.B. möglich, eine Raumlage des dokumentenfesten Koordinatensystems des beschnittenen Sicherheitsdokuments rechnerisch in Abhängigkeit der Beschneidungstrajektorie zu bestimmen. Die Raumlage des dokumentenfesten Koordinatensystems des beschnitten Sicherheitsdokuments kann insbesondere eine Lage des Ursprungs und eine Orientierung der Achsen dieses Koordinatensystems bezeichnen. Beispielsweise kann ein Ursprung an einer Ecke oder in einem geometrischen Mittelpunkt des beschnittenen Sicherheitsdokuments liegen. Weiter können Achsen parallel zu Rändern des beschnittenen Sicherheitsdokuments orientiert sein. Auch kann eine Relativraumlage in Abhängigkeit der Beschneidungstrajektorie bestimmt werden.

Ein Dokumentenmerkmal kann hierbei ein grafisches Element oder ein Verbund grafischer Elemente des Sicherheitsdokuments sein. Auch kann ein Dokumentenmerkmal ein Sicherheitsmerkmal sein. Auch kann ein Dokumentenmerkmal eine Eigenschaft des Dokuments, beispielsweise eine geometrische Eigenschaft, sein. Auch kann ein Dokumentenmerkmal ein Rand oder eine Eigenschaft des Randes, insbesondere ein geometrischer Verlauf des Randes, des Dokuments sein. Der Rand kann hierbei eine Kante des Dokuments bezeichnen.

Ein Dokumentenmerkmal kann z.B. ein Buchstabe oder ein Symbol sein oder umfassen. Auch kann ein Dokumentenmerkmal ein Text, ein Hologramm oder eine Prägung sein. Auch kann ein Dokumentenmerkmal eine sogenannte Passermarke sein. Das Dokumentenmerkmal kann insbesondere auf der Passkartenseite angeordnet sein. Insbesondere kann das Dokumentenmerkmal in einer maschinenlesbaren Zone des Sicherheitsdokuments, insbesondere der Passkartenseite, angeordnet und somit maschinenlesbar sein.

Ein Dokumentenmerkmal kann ein gedrucktes, ein gelasertes, ein geprägtes oder ein gestanztes Dokumentenmerkmal sein.

Das Dokumentenmerkmal kann insbesondere ein abbildbares Dokumentenmerkmal sein. Das abgebildete Dokumentenmerkmal bezeichnet ein Dokumentenmerkmal, welches mittels einer Bilderzeugungseinrichtung in das Abbild abbildbar und somit in diesem detektierbar ist. Ein abbildbares Dokumentenmerkmal kann somit auch als sichtbares oder nicht verdecktes Dokumentenmerkmal bezeichnet werden, insbesondere ein im geschlossenen Zustand des Sicherheitsdokuments sichtbares oder nicht verdecktes Dokumentenmerkmal.

Allerdings ist es auch möglich, dass das Dokumentenmerkmal ein nicht abbildbares Dokumentenmerkmal ist.

Eine dokumentenbezogene Raumlage bezeichnet eine Raumlage in einem dokumentenfesten Koordinatensystem des unbeschnittenen Sicherheitsdokuments, also des Sicherheitsdokuments im Überformat. Auch bezeichnet eine dokumentenbezogene Raumlage eine Raumlage in einem dokumentenfesten Koordinatensystem des beschnittenen Sicherheitsdokuments.

Die Raumlage des Dokumentenmerkmals kann beispielsweise als Raumlage eines merkmalsfesten Koordinatensystems bestimmt werden. Beispielsweise kann ein Ursprung dieses Koordinatensystems an einer Ecke oder in einem geometrischen Mittelpunkt des Dokumentenmerkmals liegen. Weiter können Achsen parallel zu Rändern des Dokumentenmerkmals orientiert sein.

Die Raumlage des dokumentenfesten Koordinatensystems des unbeschnittenen Sicherheitsdokuments kann ebenfalls bildbasiert bestimmt werden. Die Raumlage kann insbesondere eine Lage des Ursprungs und eine Orientierung der Achsen dieses Koordinatensystems bezeichnen. Beispielsweise kann ein Ursprung des dokumentenfesten Koordinatensystems an einer Ecke oder in einem geometrischen Mittelpunkt des unbeschnittenen Sicherheitsdokuments liegen. Weiter können Achsen parallel zu Rändern des unbeschnittenen Sicherheitsdokuments orientiert sein.

Auch kann die dokumentenbezogene Raumlage eine Raumlage des Dokumentenmerkmals relativ zu einem weiteren Dokumentenmerkmal bezeichnen. Diese kann auch als Relativraumlage bezeichnet werden. Beispielsweise kann die Relativraumlage einen Abstand des Dokumentenmerkmals von einem weiteren Dokumentenmerkmal, beispielsweise einem Rand des Dokuments, sein.

Das Dokumentenmerkmal kann in diesem Fall z.B. ein geprägtes Merkmal sein.

Hierdurch ergibt sich in vorteilhafter Weise eine weitere Reduzierung eines Ausschusses.

In einer weiteren Ausführungsform erfolgt die Beschneidung durch Fräsen. Hierfür kann die Schneideinrichtung als Fräseinrichtung ausgebildet sein. Dies ermöglicht in vorteilhafter Weise eine einfache Wartung bzw. einen einfachen Wechsel der Schneideinrichtung, da beispielsweise nur ein Fräskopf ausgetauscht werden muss. Das Auswechseln kann hierbei automatisiert erfolgen.

Alternativ erfolgt die Beschneidung durch Schleifen. Hierfür kann die Beschneidung also durch eine Schleifeinrichtung durchgeführt werden. Hierfür kann die Schneideinrichtung als Schleifeinrichtung ausgebildet sein.

Weiter alternativ kann die Beschneidung durch ein Fluidstrahl-Schneiden, insbesondere ein Wasserstrahl-Schneiden, erfolgen. In diesem Fall kann die Beschneidung durch eine Fluidstrahl-Schneideinrichtung durchgeführt werden. Diese kann mindestens einen Düsenkopf sowie fluidtechnische Verbindungselemente umfassen. Weiter kann diese Einrichtung eine Druckerzeugungseinrichtung umfassen, die einen gewünschten Fluiddruck bereitstellt, um das Fluid aus der Düse zu pressen und den entsprechenden Schneidestrahl bereitzustellen. Die Druckerzeugungseinrichtung kann hierbei selbstverständlich mehrere Düsenköpfe versorgen.

Weiter alternativ kann die Beschneidung durch ein Schneidmesser oder ein Stichelmesser erfolgen. Diese können zur Durchführung der Beschneidung entsprechend bewegt werden.

Insgesamt ergibt sich in vorteilhafter Weise eine bauraumeinsparende und einfach zu wartende Schneideinrichtung.

Es ist möglich, dass die Schneideinrichtung durch eine entsprechende Positioniereinrichtung, beispielsweise einen sogenannten XY-Aktor oder einen XYZ-Aktor bewegt werden kann. In diesem Fall kann das Sicherheitsdokument im Überformat, also das Schneidgut, ortsfest angeordnet sein. Alternativ kann die mindestens eine Schneideinrichtung ortsfest angeordnet sein, wobei das Sicherheitsdokument im Überformat durch eine entsprechende Positioniereinrichtung bewegt werden kann. Weiter alternativ können sowohl das Sicherheitsdokument im Überformat als auch die mindestens eine Schneideinrichtung durch entsprechende Positioniereinrichtungen bewegt werden.

Die mindestens eine Positioniereinrichtung kann also die Schneideinrichtung und/oder das Sicherheitsdokument im Überformat bewegen, insbesondere mit einer Translationsbewegung. Alternativ oder kumulativ kann auch eine Rotationsbewegung möglich sein.

Weiter erfindungsgemäß wird eine Raumlage der Beschneidungstrajektorie bestimmt. Die Raumlage kann hierbei insbesondere in einem dokumentenfesten Koordinatensystem gegeben sein. Die Raumlage kann eine Position und/oder Orientierung der Beschneidungstrajektorie bezeichnen. Die Raumlage der Beschneidungstrajektorie kann beispielsweise durch die Lage eines Punktes oder ausgewählter Punkte oder aller Punkte der Beschneidungstrajektorie gegeben sein. Auch kann eine Orientierung von geraden Abschnitten der Beschneidungstrajektorie eingestellt werden. Auch die Orientierung kann in dem dokumentenfesten Koordinatensystem gegeben sein.

Weiter alternativ oder kumulativ ist eine Form der Beschneidungstrajektorie bestimmbar. Die Form kann insbesondere derart eingestellt werden, dass die Beschneidungstrajektorie einen gewünschten Verlauf aufweist. Beispielsweise kann die Form derart bestimmt werden, dass die Beschneidungstrajektorie einen oder mehrere gerade Abschnitte aufweist. Weiter kann die Form der Beschneidungstrajektorie derart bestimmt werden, dass diese zusätzlich einen oder mehrere gekrümmte, insbesondere teilkreisförmige, Abschnitte aufweist. Insbesondere können jeweils zwei gerade Abschnitte durch einen gekrümmten Abschnitt verbunden sein.

Bei einem buchartigen Sicherheitsdokument umfasst die Beschneidungstrajektorie vorzugsweise drei gerade und zwei gekrümmte Abschnitte, wobei ein gekrümmter Abschnitt zwei der geraden Abschnitte verbindet. In diesem Fall kann für jeden geraden Abschnitt die Lage und die Orientierung bestimmt werden. Auch kann für jeden geraden Abschnitt die Form der Beschneidungstrajektorie, nämlich als eine gerade Linie, bestimmt werden. Auch für jeden der gekrümmten Abschnitte kann die Lage und die Form bestimmt werden.

Vorzugsweise ist für mehrere Abschnitte der Beschneidungstrajektorie die Raumlage und/oder Form unabhängig voneinander bestimmbar. Dies bedeutet, dass die Raumlage und/oder Form eines Abschnitts keine Auswirkung auf die Raumlage und/oder Form eines weiteren Abschnitts hat. Weiter kann die Beschneidung für jeden Abschnitt unabhängig von den weiteren Abschnitten durchgeführt werden.

Hierbei können die Raumlage und/oder die Form der Beschneidungstrajektorie bzw. deren Abschnitte für jedes Dokument dokumentenspezifisch eingestellt werden. Dies bedeutet, dass für jedes Dokument, insbesondere für zeitlich im Herstellungsprozess unmittelbar aufeinander folgende und zu beschneidende Sicherheitsdokumente, die Beschneidungstrajektorie unabhängig voneinander eingestellt werden kann.

Weiter ergibt sich in vorteilhafter Weise, dass ein Beschnitt für jeden zu beschneidenden Abschnitt des Sicherheitsdokuments abschnittsspezifisch eingestellt werden kann. Durch der Beschneidung vorangegangene Prozessschritte bei der Herstellung des Sicherheitsdokuments können unerwünschte Abweichungen in den relativen Lagen und/oder Orientierungen von Merkmalen oder Bestandteilen des Sicherheitsdokuments zueinander auftreten. Diese unerwünschten Abweichungen können von Sicherheitsdokument zu Sicherheitsdokument verschieden sein. Beispielsweise kann bei einem ersten Sicherheitsdokument ein auf der Vorderseite angeordnetes grafisches Element, beispielsweise eine Prägung, nicht mit gewünschten Abständen von den Rändern, insbesondere außermittig, angeordnet sein. Bei einem weiteren Sicherheitsdokument kann zwar das grafische Element auf der Vorderseite mit gewünschten Abständen von den Rändern, also beispielsweise mittig, angeordnet sein, wobei jedoch ein weiteres Merkmal eine unerwünschte Abweichung von einer Soll-Lage aufweist. Beispielsweise kann ein grafisches Element einer Innenseite, insbesondere einer Passkarte, einen unerwünschten Abstand von Rändern dieser Innenseite aufweisen. Die dokumentenspezifische Bestimmung der Beschneidungstrajektorie, insbesondere von Abschnitten der Beschneidungstrajektorie, ermöglicht in beiden Fällen, dass ein Beschnitt derart durchgeführt werden kann, dass jeweils eine gewünschte Lage der Merkmale oder grafischen Elemente sichergestellt werden kann. Somit kann in vorteilhafter Weise eine Ausschussmenge verringert werden.

In einer weiteren Ausführungsform werden zur Durchführung der Beschneidung das Sicherheitsdokument und/oder die mindestens eine Schneideinrichtung bewegt. Dies kann durch eine oder mehrere Positioniereinrichtungen erfolgen. Dies wurde vorhergehend erläutert. Hierdurch ergibt sich in vorteilhafter Weise eine zuverlässige und genaue Durchführung der Beschneidung zeitlich und räumlich entlang der Beschneidungstrajektorie.

In einer weiteren Ausführungsform wird mindestens ein Abbild des Sicherheitsdokuments, insbesondere des Sicherheitsdokuments im Überformat, erzeugt. Das Abbild kann von einer Bilderzeugungseinrichtung, insbesondere einer Kamera, erzeugt werden.

Weiter wird bildbasiert eine dokumentenbezogene Raumlage mindestens eines Dokumentenmerkmals bestimmt, wobei die Beschneidungstrajektorie in Abhängigkeit der dokumentenbezogenen Raumlage des mindestens einen Dokumentenmerkmals bestimmt wird.

Die bildbasierte Bestimmung der Raumlage kann hierbei die Detektion von Bildmerkmalen und die Bestimmung von deren Eigenschaften umfassen. Bildmerkmale können z.B. abgebildete Strukturen, z.B. auch Seitenränder oder Randbereiche, und abgebildete grafische Elemente des Sicherheitsdokuments bzw. der Überstandsabschnitts sein. Insbesondere können Bildmerkmale abgebildeten Dokumentenmerkmalen entsprechen. Beispielsweise können sogenannte Landmarken detektiert werden. Die Auswertung bildbasierter Merkmale kann mittels dem Fachmann bekannter Methoden der Bildverarbeitung erfolgen.

Die bildbasierte Bestimmung der Raumlage von Bildmerkmalen kann hierbei in einem Bildkoordinatensystem erfolgen, wobei die Raumlage der entsprechenden Dokumentenmerkmale durch eine Transformation vom Bildkoordinatensystem in ein Referenzkoordinatensystem und/oder in das dokumentenfeste Koordinatensystem des unbeschnittenen Sicherheitsdokuments bestimmt werden kann. Die Transformation kann vorbekannt oder bestimmbar sein. Insbesondere kann die Transformation durch eine entsprechende Kalibration bestimmt werden. Mit anderen Worten kann eine dokumentenbezogene Raumlage in Abhängigkeit einer bildbezogenen Raumlage des Bildmerkmals bestimmt werden.

Z.B. kann bildbasiert auch ein Format des Sicherheitsdokuments bestimmt werden.

In Abhängigkeit der bildbasierten Bestimmung der dokumentenbezogenen Raumlage eines Dokumentenmerkmals kann dann mindestens ein, vorzugsweise jedoch mehrere, Formatkriterium/Formatkriterien ausgewertet werden. Beispielsweise kann bestimmt werden, ob eine dokumentenbezogene Raumlage eines Dokumentenmerkmals nicht mehr als ein vorbestimmtes Maß von einer Soll-Raumlage abweicht. Z.B. kann ausgewertet werden, ob der bestimmte Abstand von mindestens einem Rand des Sicherheitsdokuments nicht mehr als ein vorbestimmtes Maß von einem gewünschten Soll-Abstand abweicht.

Weiter kann dann die Beschneidungstrajektorie derart eingestellt werden, dass mindestens ein Formatkriterium oder alle Formatkriterien erfüllt sind oder die Erfüllung eines Formatkriteriums verbessert wird. Ist z.B. der Abstand eines Merkmals von einem Randbereich größer als ein maximal zulässiger Soll-Abstand, so kann die Beschneidungstrajektorie entlang dieses Randes derart gewählt werden, dass der Abstand nach Beschnitt kleiner als oder gleich diesem maximalen Soll-Abstand ist. Existieren mehrere Formatkriterien, die bei einer Einzelauswertung voneinander verschiedene Beschneidungstrajektorien erzeugen würden, so kann die Beschneidungstrajektorie derart bestimmt werden, dass alle oder eine möglichst große Anzahl von Formatkriterien erfüllt ist/sind. Alternativ oder kumulativ kann eine Gewichtung der verschiedenen Formatkriterien erfolgen. In diesem Fall kann die Beschneidungstrajektorie derart bestimmt werden, dass eine möglichst große Anzahl von hochgewichteten Formatkriterien erfüllt ist.

Durch die bildbasierte Bestimmung der Beschneidungstrajektorie ergibt sich in vorteilhafter Weise eine dokumentenspezifische und flexible Einstellung der Beschneidungstrajektorie, was wiederum eine Menge an Ausschuss nach dem Beschneiden reduziert.

In einer weiteren Ausführungsform wird die Beschneidungstrajektorie derart bestimmt, dass ein beschnittenes Format nicht mehr als ein vorbestimmtes Maß von einem gewünschten Format abweicht. Dies kann bedeuten, dass eine Länge und/oder Breite und/oder Höhe des beschnittenen Sicherheitsdokuments nicht mehr als ein vorbestimmtes Maß von einer Soll-Länge bzw. Soll-Breite bzw. Soll-Höhe abweicht. Dies kann somit ein erstes Formatkriterium sein.

Das Dokumentenmerkmal kann in diesem Fall z.B. ein geprägtes Merkmal sein.

Hierdurch ergibt sich in vorteilhafter Weise eine weitere Reduzierung eines Ausschusses.

In einer weiteren Ausführungsform wird das Sicherheitsdokument mit mindestens einer Überstandslage bereitgestellt. Ein Randbereich der Überstandslage kann mindestens eine optische Landmarke aufweisen. Die Überstandslage kann insbesondere Teil des vorhergehend erläuterten Buchblockteils sein. Die Überstandslage kann insbesondere durch mindestens eine Seite des Buchblockteils bereitgestellt werden. Seiten des Buchblockteils können z.B. zum Eintragen eines Visums dienen. Bevorzugt wird die Überstandslage von einer Passkartenseite des Buchblockteils bereitgestellt. Eine derartige Passkartenseite dient in der Regel nicht zum Eintragen eines Visums. Seiten des Buchblockteils können beispielsweise aus Papier, aus Kunststoff oder aus einem Verbundwerkstoff bestehen. Nach dem Zusammentragen können Seiten des Buchblockteils laserperforiert werden. Die Überstandslage kann hierbei eine Lage des Sicherheitsdokuments bezeichnen, die in mindestens einer Dimension größer als das Sicherheitsdokument im Überformat ist. Auch kann die Überstandslage in mindestens einer Dimension größer als die Dimension der Vorder- und/oder Rückseite des Einbandteils sein. Dies bedeutet, dass ein Randbereich der Überstandslage auch im geschlossenen Zustand eines buchartigen Sicherheitsdokuments im Überformat visuell und/oder optisch erfassbar ist. Die mindestens eine optische Landmarke kann z.B. während einer Herstellung der Überstandslage in dem Randbereich der Überstandslage angeordnet werden.

Mit anderen Worten weist die Überstandslage mindestens einen Abschnitt auf, der über mindestens ein Teil mindestens eines Seitenrands des Sicherheitsdokuments im Überformat übersteht. Dieser Abschnitt kann auch als Überstandsabschnitt bezeichnet werden. Beispielsweise kann der Überstandsabschnitt um 3 mm bis 6 mm über den Seitenrand überstehen.

Der Überstandsabschnitt kann hierbei entlang des gesamten Seitenrands überstehen. In diesem Fall kann der Überstandsabschnitt streifenförmig ausgebildet sein. Auch kann der Überstandsabschnitt nur entlang eines Teils des Seitenrands überstehen. Auch kann der Überstandsabschnitt mehrere Teilabschnitte umfassen, die jeweils entlang eines Teils des Seitenrands überstehen.

Weiter wird ein Abbild zumindest des Überstandsabschnitts der Überstandslage erzeugt. Vorzugsweise wird ein Abbild des Sicherheitsdokuments im Überformat mit dem Überstandsabschnitt erzeugt.

In einer ersten Alternative wird bildbasiert eine dokumentenbezogene Raumlage des Überstandsabschnitts bestimmt. Eine dokumentenbezogenen Raumlage kann eine Raumlage in einem dokumentenfesten Koordinatensystem des unbeschnittenen Sicherheitsdokuments, also des Sicherheitsdokuments im Überformat, bezeichnen.

Die Raumlage des Überstandsabschnitts kann beispielsweise als Raumlage eines Dokumentenmerkmals des Überstandsabschnitts, eines Referenzpunktes oder einer Referenzlinie des Überstandsabschnitts oder eines überstandsabschnittsfesten Koordinatensystems bestimmt werden. Beispielsweise kann ein Ursprung dieses Koordinatensystems an einer Ecke oder in einem geometrischen Mittelpunkt des Überstandsabschnitts liegen. Weiter können Achsen parallel zu Rändern des Überstandsabschnitts orientiert sein.

Auch kann die dokumentenbezogene Raumlage eine Raumlage des Überstandabschnitts relativ zu einem Dokumentenmerkmal, insbesondere einem abgebildeten Dokumentenmerkmals des unbeschnittenen Sicherheitsdokuments, bezeichnen. Diese kann auch als Relativraumlage bezeichnet werden. Beispielsweise kann die Relativraumlage einen Abstand des Abschnitts von einem Dokumentenmerkmal, beispielsweise einem Rand des Dokuments, sein.

Die Raumlage eines Bildmerkmals oder Dokumentenmerkmals kann eine Position und/oder Orientierung des Merkmals im bzw. bezogen auf das entsprechende/n Koordinatensystem bezeichnen.

Weiter wird in Abhängigkeit der dokumentenbezogenen Raumlage des Überstandsabschnitts eine dokumentenbezogene Raumlage mindestens eines nicht abgebildeten Dokumentenmerkmals des Sicherheitsdokuments bestimmt.

Die Raumlage eines nicht abgebildeten Dokumentenmerkmale relativ zum Überstandsabschnitt kann vorbekannt sein. Insbesondere kann die Raumlage eines nicht abgebildeten Dokumentenmerkmals in dem überstandsabschnittsfesten Koordinatensystem vorbekannt sein. Da die dokumentenbezogene Raumlage des Überstandsabschnitts, insbesondere eines Koordinatensystems des Überstandsabschnitts, bekannt ist, kann auch die dokumentenbezogene Raumlage des nicht abgebildeten Dokumentenmerkmals bestimmt werden.

Das nicht abgebildete Dokumentenmerkmal bezeichnet ein Dokumentenmerkmal, welches mittels der Bilderzeugungseinrichtung nicht in das Abbild abbildbar und somit in diesem auch nicht detektierbar ist. Ein nicht abbildbares Dokumentenmerkmal kann somit auch als nicht sichtbares oder verdecktes Dokumentenmerkmal bezeichnet werden, insbesondere ein im geschlossenen Zustand des Sicherheitsdokuments nicht sichtbares oder verdecktes Dokumentenmerkmal.

Ein nicht abgebildetes Dokumentenmerkmal kann insbesondere ein Merkmal sein, welches in oder auf einer Seite des Buchblockteils angeordnet ist. Vorzugsweise ist das nicht abgebildete Dokumentenmerkmal ein Dokumentenmerkmal, welches in oder auf der Überstandslage, aber nicht im Bereich des Überstandsabschnitts, angeordnet ist.

Weiter wird eine Beschneidungstrajektorie in Abhängigkeit der dokumentenbezogenen Raumlage des nicht abgebildeten Dokumentenmerkmals des Sicherheitsdokuments bestimmt.

In einer zweiten Alternative wird bildbasiert eine dokumentenbezogene Raumlage eines abgebildeten Dokumentenmerkmals des Überstandsabschnitts und eine Beschneidungstrajektorie in Abhängigkeit der dokumentenbezogenene Raumlage des abgebildeten Dokumentenmerkmals des Überstandsabschnitts bestimmt.

Weiter wird eine Beschneidungstrajektorie in Abhängigkeit der Raumlage mindestens eines abgebildeten Dokumentenmerkmals des Überstandsabschnitts in dem dokumentenfesten Koordinatensystem des unbeschnittenen Sicherheitsdokuments eine Beschneidungstrajektorie bestimmt.

In der zweiten Alternative ist die bildbasierte Bestimmung der dokumentenbezogenen Raumlage des Überstandsabschnitts nicht zwingend notwendig. Allerdings kann auch in der zweiten Alternative bildbasiert eine dokumentenbezogene Raumlage des Überstandsabschnitts bestimmt werden, wobei in Abhängigkeit der dokumentenbezogenen Raumlage des Überstandsabschnitts eine dokumentenbezogene Raumlage mindestens eines abgebildeten Dokumentenmerkmals des Überstandsabschnitts und eine Beschneidungstrajektorie in Abhängigkeit der dokumentenbezogenen Raumlage des abgebildeten Dokumentenmerkmals des Überstandsabschnitts bestimmt wird.

Beispielsweise kann die dokumentenbezogene Raumlage des Überstandsabschnitts und/oder die dokumentenbezogene Raumlage des mindestens einen nicht abgebildeten Dokumentenmerkmals des Sicherheitsdokuments in Abhängigkeit mindestens eines abbildbaren Merkmals der Überstandslage bestimmt wird. Das abbildbare Merkmal kann insbesondere auf dem Überstandsabschnitt angeordnet sein.

Insbesondere kann der Überstandsabschnitt der Überstandslage mindestens eine optische Landmarke aufweisen, wobei die optische Landmarke das abbildbare Merkmal bildet. Eine optische Landmarke kann hierbei ein Zeichen sein, welches in einem Abbild einfach, schnell und zuverlässig detektierbar ist. Z.B. kann eine optische Landmarke eine Passermarke, eine Linie, ein Quadrat, ein Kreiselement, ein 2D- oder 3D-Barcode, eine Zielscheibenelement, zwei an einer Ecke aneinanderliegende Quadrate oder eine Stanzung sein oder umfassen. Die optische Landmarke kann hierbei gelasert, gedruckt oder gestanzt sein.

Auch kann der Überstandsabschnitt der Überstandslage ein Identifikationsmerkmal aufweisen, welches eine Identifikation des Sicherheitsdokuments ermöglicht. Ein solches Identifikationsmerkmal kann beispielsweise in Form eines Barcodes ausgebildet sein. Das Identifikationsmerkmal kann hierbei auch eine optische Landmarke ausbilden.

Die mindestens eine optische Landmarke und/oder das Identifikationsmerkmal kann beispielsweise bei der Herstellung der Überstandslage auf, in oder an der Überstandslage angeordnet werden.

Eine relative Lage und/oder Orientierung von nicht abgebildeten Dokumentenmerkmalen zu der mindestens einen optischen Landmarke kann vorbekannt sein. Insbesondere kann die Überstandslage derart hergestellt worden sein, dass die relativen Lagen und/oder Orientierung in einem vorbestimmten Bereich liegen.

Da die nicht abbildbaren Dokumentenmerkmale, insbesondere Dokumentenmerkmale der Überstandslage, in einem geschlossenen Zustand des buchartigen Sicherheitsdokuments nicht optisch, insbesondere kamerabasiert, erfassbar sind, ermöglicht die optische Erfassung der mindestens einen optischen Landmarke somit, die dokumentenbezogene Raumlage des nicht abgebildeten Merkmals zu bestimmen.

Beispielsweise kann ein nicht abbildbares Dokumentenmerkmal ein Unterschriftsbereich sein. Eine Raumlage des Unterschriftsbereiches relativ zu dem abbildbaren Merkmal der Überstandslage kann vorbekannt sein. Durch die optische Erfassung dieses Merkmals kann dann die dokumentenbezogene Raumlage des Unterschriftsbereichs bestimmt werden, auch wenn der Unterschriftsbereich nicht unmittelbar optisch erfasst werden kann.

Im vorhergehend erläuterten Fall kann dann die Beschneidungstrajektorie derart bestimmt werden, dass der z.B. im Inneren des Sicherheitsdokuments angeordnete Unterschriftsbereich einen gewünschten Abstand von dem Rand des beschnitten Sicherheitsdokuments aufweist.

Selbstverständlich ist das Verfahren auch für nicht-buchartige Sicherheitsdokumente, beispielsweise Sicherheitsdokumente im Kartenformat, anwendbar. In diesem Fall kann die Überstandslage eine Innenlage des Kartenkörpers sein, beispielsweise eine Hologramm-Lage und/oder eine sogenannte Inlay-Lage und/oder eine personalisierte Laminationslage.

In einer weiteren Ausführungsform weist die Beschneidungstrajektorie mindestens einen teilkreisförmigen Abschnitt auf. Dies wurde vorhergehend bereits erläutert. Hierdurch können in vorteilhafter Weise Anforderungen zur Herstellung des Sicherheitsdokuments erfüllt werden.

In einer weiteren Ausführungsform wird das Sicherheitsdokument als buchartiges Sicherheitsdokument bereitgestellt. Insbesondere wird das buchartige Sicherheitsdokument im Überformat in einem geschlossenen Zustand bereitgestellt.

Weiter vorgeschlagen wird eine Vorrichtung zur Herstellung eines Sicherheitsdokuments. Mittels der Vorrichtung ist ein Verfahren zur Herstellung des Sicherheitsdokuments gemäß einer der in dieser Offenbarung geschriebenen Ausführungsformen durchführbar. Somit ist die vorgeschlagene Vorrichtung derart ausgebildet, dass ein solches Verfahren mittels der Vorrichtung durchführbar ist.

Die Vorrichtung umfasst mindestens eine Schneideinrichtung und mindestens eine Halteeinrichtung für das Sicherheitsdokument. Das Sicherheitsdokument kann hierbei auf, an oder in der Halteeinrichtung angeordnet sein. Weiter ist die Schneideinrichtung bewegbar. Alternativ oder kumulativ ist die mindestens eine Halteeinrichtung bewegbar. Die Vorrichtung kann hierfür entsprechende Positioniereinrichtungen umfassen.

Weiter ist das Sicherheitsdokument mittels der Schneideinrichtung in zumindest einen Randbereich beschneidbar, wobei die Beschneidung entlang einer Beschneidungstrajektorie erfolgt.

Weiter ist die Beschneidung zeitlich und räumlich, insbesondere kontinuierlich, entlang der Beschneidungstrajektorie laufend durchführbar. Dies kann bedeuten, dass die Beschneidung durchführbar ist, indem die mindestens eine Schneideinrichtung, insbesondere kontinuierlich, entlang der Beschneidungstrajektorie bewegt wird. Dies wiederum umfasst den Fall, dass die Schneideinrichtung und die Halteeinrichtung eine Relativbewegung zueinander derart ausführen, dass die mindestens eine Schneideinrichtung entlang der Beschneidungstrajektorie bewegt wird.

Weiter ist die Beschneidungstrajektorie insbesondere derart bestimmbar, dass eine dokumentenbezogene Raumlage eines Dokumentenmerkmals im beschnittenen Zustand des Sicherheitsdokuments nicht mehr als ein vorbestimmtes Maß von einer gewünschten Raumlage abweicht. Insbesondere kann die Beschneidungstrajektorie derart bestimmt werden, dass eine dokumentenbezogene Raumlage eines abbildbaren oder nicht abbildbaren Dokumentenmerkmals im beschnittenen Zustand des Sicherheitsdokuments nicht mehr als ein vorbestimmtes Maß von einer gewünschten Raumlage abweicht. Weiter legt die Beschneidungstrajektorie die Raumlage der Ränder des beschnittenen Sicherheitsdokuments fest.

Weiter kann die Vorrichtung mindestens eine Steuereinrichtung zur Steuerung der Bewegung der Schneideinrichtung und/oder der Halteeinrichtung umfassen.

Hierdurch ergibt sich in vorteilhafter Weise eine Vorrichtung zur dokumentenspezifischen und flexiblen Beschneidung eines Sicherheitsdokuments im Überformat, wobei eine Ausschussmenge bei der Herstellung von Sicherheitsdokumenten reduziert werden kann.

In einer weiteren Ausführungsform umfasst die Vorrichtung mindestens eine Einrichtung zur Bilderfassung und mindestens eine Auswerteeinrichtung. Die Einrichtung zur Bilderfassung und die mindestens eine Auswerteeinrichtung können signal- und/oder datentechnisch verbunden sein. Weiter ist mittels der Einrichtung zur Bilderfassung ein Abbild des Sicherheitsdokuments erzeugbar. Weiter ist mittels der Auswerteeinrichtung eine dokumentenbezogene Raumlage mindestens eines Dokumentenmerkmals bestimmbar, wobei die Beschneidungstrajektorie in Abhängigkeit der dokumentenbezogenen Raumlage des mindestens einen Dokumentenmerkmals bestimmbar ist.

Z.B. kann mittels der Auswerteeinrichtung eine bildbasierte Auswertung eines Formatkriteriums durchführbar und in Abhängigkeit der Auswertung eine Beschneidungstrajektorie bestimmbar sein. Dies wurde vorhergehend erläutert. In Abhängigkeit der derart bestimmten Beschneidungstrajektorie kann dann die vorhergehend erläuterte Steuereinrichtung die Positioniereinrichtung/en der Schneideinrichtung und/oder der Halteeinrichtung derart steuern, dass die Schneideinrichtung entlang der Beschneidungstrajektorie bewegt wird.

In einer weiteren Ausführungsform umfasst die Halteeinrichtung für das Sicherheitsdokument eine erste und eine weitere Halteplatte, wobei das Sicherheitsdokument zwischen der ersten und der weiteren Halteplatte anordenbar ist. Insbesondere kann das Sicherheitsdokument zwischen die erste und die weitere Halteplatte geklemmt werden.

Weiter weist die erste und/oder die weitere Halteplatte einen Beschneidungsschlitz auf. Der Beschneidungsschlitz kann hierbei eine, insbesondere längliche, Durchgangsöffnung in der jeweiligen Halteplatte bezeichnen. Eine Dimension des Beschneidungsschlitzes kann insbesondere derart gewählt werden, dass Beschneidungstrajektorien mit einer Menge von unterschiedlichen Raumlagen und/oder unterschiedlichen Formen für eine Beschneidung genutzt werden können.

Alternativ weist die erste und/oder die weitere Halteplatte ein Unterformat auf. Dies bedeutet, dass die erste und die weitere Halteplatte in mindestens einer, zwei oder allen Dimensionen kleiner als die entsprechende Dimension des Sicherheitsdokuments im beschnittenen Zustand oder im Überformat ausgebildet ist.

Hierdurch ergibt sich in vorteilhafter Weise eine stabile Anordnung des Sicherheitsdokuments während des Beschneidevorgangs, wobei im Beschneidevorgang entweder eine Schneideinrichtung oder die Halteplatten oder sowohl die Schneideeinrichtung als auch die Halteplatten bewegt werden können.

Weiter kann durch die Halteplatten auch eine Presskraft auf das Sicherheitsdokument ausgeübt werden. Weiterhin kann durch die Halteplatten das Sicherheitsdokument fixiert werden.

Die Erfindung wird anhand eines Ausführungsbeispiels näher erläutert. Die Figuren zeigen:
- Fig. 1: eine schematische Draufsicht auf ein Sicherheitsdokument,
- Fig. 2: ein schematisches Blockschaltbild einer erfindungsgemäßen Vorrichtung und
- Fig. 3: ein schematisches Flussdiagramm eines erfindungsgemäßen Verfahrens.

Nachfolgend bezeichnen gleiche Bezugszeichen Elemente mit gleichen oder ähnlichen technischen Merkmalen.

Fig. 1 zeigt eine schematische Draufsicht auf ein Sicherheitsdokument 1, welches ein buchartiges Sicherheitsdokument 1 sein kann. Das Sicherheitsdokument 1 weist ein Überformat auf. Das unbeschnittene Sicherheitsdokument 1 im Überformat ist durchgezogene Linien dargestellt. Das herzustellende Sicherheitsdokument 1 im beschnittenen Format, welches beispielsweise ein ID3-Format sein kann, ist durch eine gestrichelte Linie dargestellt.

Das Sicherheitsdokument 1 im Überformat weist einen ersten Längsrand 2a auf, der einen Buchrücken bildet. Das Sicherheitsdokument 1 ist hierbei im geschlossenen Zustand dargestellt. Weiter weist das Sicherheitsdokument 1 im Überformat einen weiteren Längsrand 2b, einen ersten Querrand 3a und einen weiteren Querrand 3b auf. Der Abstand zwischen den Rändern 2a, 2b, 3a, 3b und den entsprechenden Rändern im End-Format kann auch als Überstand oder Beschnittzugabe des Sicherheitsdokuments 1 im Überformat bezeichnet werden.

Weiter dargestellt ist, dass das Sicherheitsdokument 1 auf einer Vorderseite 4 ein grafisches Element 5, welches z.B. als Goldprägung ausgebildet sein kann, aufweist.

Weiter dargestellt ist, dass das Sicherheitsdokument 1 im Überformat eine Überstandslage 6 aufweist, wobei ein Randbereich 7 der Überstandslage 6 optisch erfassbare Landmarken 8 aufweist. Dieser Randbereich 7 kann auch als Überstandsabschnitt bezeichnet werden. Die Überstandslage 6 bezeichnet hierbei eine Seite oder Doppelseite eines nicht dargestellten Buchblocks der im geschlossenen Zustand von dem Buchdeckel umfasst wird. Der Randbereich 7 der Überstandslage 6 ragt im geschlossenen Zustand über einen Seitenrand, in diesem Falle über den ersten Querrand 3a, des Sicherheitsdokuments 1 im Überformat bzw. des Deckelteils im Überformat hinaus. Somit sind die optisch erfassbaren Landmarken 8 im geschlossenen Zustand des Sicherheitsdokuments 1 im Überformat durch eine Bilderfassungseinrichtung 9 (siehe Fig. 2) erfassbar.

In Fig. 1 ist dargestellt, dass die optisch erfassbaren Landmarken zwei Quadrate gleicher Größe und mit parallel zueinander verlaufenden Rändern aufweisen, wobei sich die Quadrate an genau einer Ecke schneiden, wobei dieser Punkt als Referenzpunkt der optischen Landmarke 8 bezeichnet werden kann. Die optisch erfassbaren Landmarken 8 weisen einen vorbestimmten Abstand und eine vorbestimmte Orientierung (relativ) zu weiteren Merkmalen (nicht dargestellt) der Überstandslage 6 auf.

Die Überstandslage 6 kann beispielsweise als laminierte Passkarte aus Kunststoff ausgebildet sein, die neben den optisch erfassbaren Landmarken 8 ein im geschlossenen Zustand nicht optisch erfassbares Passbild, ein ebenfalls optisch nicht erfassbares Unterschriftsfeld sowie weitere (grafische) Elemente und Sicherheitsmerkmale aufweist. Diese (Sicherheits-)Merkmale können einen vorbestimmten Abstand und eine vorbestimmte Orientierung (zu) den optisch erfassbaren Landmarken 8 bzw. einer Verbindungslinie zwischen den Referenzpunkten der optischen Landmarken 8 aufweisen.

Weiter dargestellt ist ein exemplarisches dokumentenfestes Koordinatensystem mit einer Längsachse x und einer Querachse y, wobei Pfeile eine Längsrichtung und eine Querrichtung symbolisieren. Das dokumentenfeste Koordinatensystem kann einen Ursprung aufweisen, der in einem geometrischen Mittelpunkt des Sicherheitsdokuments 1 im Überformat angeordnet ist. Somit ist eine Position und Orientierung der optisch erfassbaren Landmarken 8 im dokumentenfesten Koordinatensystem bestimmbar. Die Orientierung kann beispielsweise als Orientierung einer Verbindungslinie der Referenzpunkte der optisch erfassbaren Landmarken 8 bestimmt werden. Dies wiederum ermöglicht, eine Position und Orientierung von den erläuterten weiteren Merkmalen und Sicherheitsmerkmalen der Überstandslage 6, die im geschlossenen Zustand nicht optisch erfassbar sind, im dokumentenfesten Koordinatensystem zu bestimmen.

Weiter ist auch eine Position und Orientierung des grafischen Elements 5 im dokumentenfesten Koordinatensystem bestimmbar. Eine Position kann beispielsweise ein geometrischer Mittelpunkt des grafischen Elements 5 oder ein Punkt mit vorbestimmten Eigenschaften sein. Eine Orientierung kann beispielsweise eine Orientierung zwischen zwei charakteristischen Punkten des grafischen Elements 5 oder eine Orientierung eines Seitenrandes des grafischen Elements 5 sein.

Weiter ist eine Lage und Orientierung der Seitenränder 2a, 2b, 3a, 3b des Sicherheitsdokuments im Überformat im dokumentenfesten Koordinatensystem bestimmbar.

Das in Fig. 1 dargestellte Sicherheitsdokument 1 kann mittels einer Bilderfassungseinrichtung 9 (siehe Fig. 2) optisch erfasst werden. Eine Steuer- und Auswerteeinrichtung 10 (siehe Fig. 2) kann dann eine bildbasierte Auswertung von Formatkriterien durchführen. In Abhängigkeit eines Ergebnisses der Auswertung kann dann eine Beschneidungstrajektorie 11 bestimmt werden, wobei die Beschneidungstrajektorie 11 Ränder des beschnittenen Sicherheitsdokuments 1 festlegt. Die Beschneidungstrajektorie 11 kann insbesondere drei geradlinige Abschnitte 12a, 12b, 12c umfassen, wobei ein erster gerader Abschnitt 12a und ein zweiter gerader Abschnitt 12b durch einen ersten gekrümmten Abschnitt 13a verbunden sind. Der zweite gerade Abschnitt 12b und ein dritter gerader Abschnitt 12c sind durch einen zweiten gekrümmten Abschnitt 13b verbunden. Die gekrümmten Abschnitte 13a, 13b können einen vorbestimmten Radius aufweisen.

Die Beschneidungstrajektorie 11 bezeichnet hierbei eine Trajektorie, entlang derer das Sicherheitsdokument 1 und eine Schneideinrichtung 11 zur Durchführung der Beschneidung relativ zueinander bewegt werden.

Die Beschneidungstrajektorie 11 kann hierbei derart bestimmt werden, dass eines, mehrere oder alle der folgenden Formatkriterien erfüllt sind. Insbesondere kann eine Raumlage und Form der Beschneidungstrajektorie 11 im dokumentenfesten Koordinatensystem derart gewählt werden, dass
a) ein Format des beschnittenen Sicherheitsdokuments 1 einem gewünschten End-Format entspricht oder nicht mehr als ein zulässiges Maß von diesem End-Format abweicht,
b) eine relative Lage und eine relative Orientierung des grafischen Elements 5 zu den Seitenrändern des beschnittenen Sicherheitsdokuments 1 einer gewünschten relativen Lage bzw. einer gewünschten relativen Orientierung entspricht oder nicht mehr als ein vorbestimmtes gewünschtes Maß davon abweicht,
c) eine relative Lage und relative Orientierung von mindestens einem nicht optisch erfassbaren Merkmal der Überstandslage 6 zu den Seitenrändern des beschnittenen Sicherheitsdokuments 1 einer gewünschten relativen Lage bzw. relativen Orientierung entspricht oder nicht mehr als ein vorbestimmtes Maß davon abweicht.

Können nicht alle Formatkriterien vollständig erfüllt werden, so kann eine Gewichtung der Formatkriterien vorgenommen werden. Beispielsweise kann die Erfüllung des ersten Formatkriteriums a) höher gewichtet werden als die Erfüllung des zweiten Formatkriteriums b). Allerdings ist sicherzustellen, dass alle Formatkriterien noch unter Einhaltung zulässiger Toleranzen teilerfüllt sind.

Eine Raumlage der Beschneidungstrajektorie 11 kann hierbei im dokumentenfesten Koordinatensystem bestimmt werden. Die Raumlage kann insbesondere eine Raumlage der Abschnitte 12a, 12b, 12c, 13a, 13b bezeichnen. So kann eine Raumlage der geraden Abschnitte 12a, 12b, 12c als Lage der Endpunkte sowie eine Orientierung der geraden Linie zwischen den Endpunkten bestimmt werden. Eine Lage der gebogenen Abschnitte 13a, 13b kann als eine Lage des Mittelpunktes sowie die Lage der Endpunkte des bogenförmigen Abschnitts 13a, 13b bestimmt werden. Eine Orientierung kann als Radius des bogenförmigen Abschnitts 13a, 13b bestimmt werden.

In Fig. 2 ist ein schematisches Blockschaltbild einer erfindungsgemäßen Vorrichtung 14 zur Herstellung eines Sicherheitsdokuments 1 dargestellt. Die Vorrichtung 14 umfasst eine Bilderfassungseinrichtung 9, eine Steuer- und Auswerteeinrichtung 10 sowie eine Schneideinrichtung 11. Weiter umfasst die Vorrichtung 14 eine Halteeinrichtung 15 für das Sicherheitsdokument 1. In Fig. 2 ist dargestellt, dass die Halteeinrichtung 15 eine erste Halteplatte 16a und eine weitere Halteplatte 16b umfasst, die im Vergleich zum Sicherheitsdokument 1 ein Unterformat aufweisen, wobei das Sicherheitsdokument 1 zwischen der ersten und der weiteren Halteplatte 16a, 16b geklemmt ist.

Zeitlich vor der Beschneidung wird mittels der Bilderfassungseinrichtung 9 ein Abbild des Sicherheitsdokuments 1 im geschlossenen Zustand erzeugt. Hierfür kann das Sicherheitsdokument 1 in einem Erfassungsbereich 17 der Bilderfassungseinrichtung 9 angeordnet werden. Dies kann mittels einer nicht dargestellten Transporteinrichtung erfolgen. Mittels dieser Transporteinrichtung kann auch das Sicherheitsdokument 1 aus dem Erfassungsbereich zur Halteeinrichtung 15 transportiert werden.

Mittels der Bilderfassungseinrichtung 9 wird somit ein Abbild des Sicherheitsdokuments 1 erzeugt, welches dann mittels der Steuer- und Auswerteeinrichtung 10 ausgewertet wird. Hierbei können insbesondere die vorhergehend erläuterten Formatkriterien ausgewertet werden, wobei in Abhängigkeit eines Ergebnisses dieser Auswertung eine Raumlage und eine Form einer Beschneidungstrajektorie 11 bestimmt wird. In Abhängigkeit der Beschneidungstrajektorie 11 bzw. der Eigenschaften der Beschneidungstrajektorie 11 kann die Steuer- und Auswerteeinrichtung 10 die Schneideinrichtung 11 steuern. In dem in Fig. 2 dargestellten Ausführungsbeispiel ist die Schneideinrichtung 11 beweglich, beispielsweise entlang dreier Raumrichtungen eines kartesischen Koordinatensystems. Das Sicherheitsdokument 1 ist während des Beschneidevorgangs ortsfest angeordnet.

Die Schneideinrichtung 11 kann hierbei derart bewegt werden, dass diese entlang der Beschneidungstrajektorie 11 bewegt wird. Die Beschneidung wird durchgeführt, indem die mindestens eine Schneideinrichtung entlang der vollständigen Beschneidungstrajektorie 11 bewegt wird. Hierbei wird die Beschneidung zeitlich und räumlich entlang dieser Beschneidungstrajektorie 11 laufend durchgeführt.

Die Schneideinrichtung 11 kann beispielsweise als Wasserstrahl-Schneideinrichtung ausgebildet sein. Alternativ kann die Schneideinrichtung 11 als Fräs- oder Schleifeinrichtung ausgebildet sein.

Fig. 3 zeigt ein schematisches Flussdiagramm eines erfindungsgemäßen Verfahrens. In einem ersten Schritt S1 wird ein Sicherheitsdokument 1 im Überformat und mit einer Überstandslage 6 bereitgestellt (siehe Fig. 1).

In einem zweiten Schritt S2 wird das Sicherheitsdokument 1 im Überformat in einen Erfassungsbereich 17 einer Bilderfassungseinrichtung 9 angeordnet (siehe Fig. 2). Hierbei wird ein Abbild, insbesondere ein zweidimensionales Abbild, des Sicherheitsdokuments 1 im Überformat erzeugt.

In einem dritten Schritt S3 erfolgt eine bildbasierte Auswertung eines oder mehrerer Formatkriteriums/Formatkriterien, wobei in Abhängigkeit eines Ergebnisses eine Beschneidungstrajektorie 11 bestimmt wird. Insbesondere wird eine Raumlage und Form der Beschneidungstrajektorie 11 bestimmt.

In einem vierten Schritt S4 wird das Sicherheitsdokument 1 zu einer Halteeinrichtung 15 (siehe Fig. 2) transportiert und mittels der Halteeinrichtung 15 ortsfest angeordnet.

In einem fünften Schritt S5 wird die Beschneidung durch eine Schneideinrichtung 11 zeitlich und räumlich entlang der Beschneidungstrajektorie laufend durchgeführt. Hierbei wird die Schneideinrichtung 11 räumlich entlang der gesamten Beschneidungstrajektorie geführt.

### Bezugszeichenliste

- 1: Sicherheitsdokument
- 2a: erster Längsrand
- 2b: zweiter Längsrand
- 3a: erster Querrand
- 3b: zweiter Querrand
- 4: Vorderseite
- 5: grafisches Element
- 6: Überstandslage
- 7: Randbereich der Überstandslage
- 8: optisch erfassbares Merkmal
- 9: Bilderfassungseinrichtung
- 10: Steuer- und Auswerteeinrichtung
- 11: Schneideinrichtung
- 12a: gerader Abschnitt
- 12b: zweiter gerader Abschnitt
- 12c: dritter gerader Abschnitt
- 13a: erster gebogener Abschnitt
- 13b: zweiter gebogener Abschnitt
- 14: Vorrichtung
- 15: Halteeinrichtung
- 16a: erste Halteplatte
- 16b: zweite Halteplatte
- 17: Erfassungsbereich
- S1: erster Schritt
- S2: zweiter Schritt
- S3: dritter Schritt
- S4: vierter Schritt
- S5: fünfter Schritt

## Patentansprüche

1. Verfahren zur Herstellung eines Sicherheitsdokuments (1), wobei das Sicherheitsdokument (1) in einem Überformat bereitgestellt wird, wobei das Sicherheitsdokument (1) in zumindest einem Randbereich beschnitten wird, wobei die Beschneidung entlang einer Beschneidungstrajektorie (11) erfolgt,
wobei die Beschneidung zeitlich und räumlich entlang der Beschneidungstrajektorie (11) laufend durchgeführt wird,
**dadurch gekennzeichnet, dass**
mit einer Auswerteeinrichtung (10) eine dokumentenbezogene Raumlage mindestens eines Dokumentenmerkmals in einem unbeschnittenen Zustand des Sicherheitsdokuments (1) in einem dokumentenfesten Koordinatensystem des unbeschnittenen Sicherheitsdokuments (1) im Überformat bestimmt wird, wobei mit der Auswerteeinrichtung (10) eine Raumlage der Beschneidungstrajektorie (11) in Abhängigkeit dieser dokumentenbezogenen Raumlage des mindestens einen Dokumentenmerkmals derart bestimmt wird, dass eine Relativlage zwischen mindestens einem Dokumentenrand des beschnittenen Sicherheitsdokuments (1) und dem Dokumentenmerkmal im beschnittenen Zustand des Sicherheitsdokuments (1) nicht mehr als ein vorbestimmtes Maß von einer gewünschten Relativlage abweicht, wobei die Beschneidungstrajektorie eine Raumlage des Dokumentenrands festlegt und die dokumentenbezogene Raumlage des Dokumentenmerkmals im beschnittenen Zustand in einem dokumentenfesten Koordinatensystem des beschnittenen Sicherheitsdokuments (1) rechnerisch in Abhängigkeit der Raumlage der Beschneidungstrajektorie bestimmt wird.

2. Verfahren nach Anspruch 1, **dadurch gekennzeichnet, dass** die Beschneidung durch Fräsen, Schleifen, ein Schneidmesser, ein Stichelmesser oder Fluidstrahl-Schneiden erfolgt.

3. Verfahren nach Anspruch 1 oder 2, **dadurch gekennzeichnet, dass** eine Raumlage und/oder Form der Beschneidungstrajektorie (11) einstellbar ist.

4. Verfahren nach einem der vorangegangenen Ansprüche, **dadurch gekennzeichnet, dass** zur Durchführung der Beschneidung das Sicherheitsdokument (1) und/oder mindestens eine Schneideinrichtung (18) bewegt werden.

5. Verfahren nach einem der vorangegangenen Ansprüche, **dadurch gekennzeichnet, dass** mindestens ein Abbild des Sicherheitsdokuments (1) erzeugt wird, wobei bildbasiert eine dokumentenbezogene Raumlage mindestens eines Dokumentenmerkmals bestimmt wird, wobei die Beschneidungstrajektorie (11) in Abhängigkeit der dokumentenbezogenen Raumlage des mindestens einen Dokumentenmerkmals bestimmt wird.

6. Verfahren nach einem der vorangegangenen Ansprüche, **dadurch gekennzeichnet, dass** die Beschneidungstrajektorie (11) derart bestimmt wird, dass ein beschnittenes Format nicht mehr als ein vorbestimmtes Maß von einem gewünschten Format abweicht.

7. Verfahren nach einem der vorangegangenen Ansprüche, **dadurch gekennzeichnet, dass** das Sicherheitsdokument (1) mit mindestens einer Überstandslage (6) bereitgestellt wird, wobei mindestens ein Abbild zumindest eines Überstandsabschnitts der Überstandslage (6) erzeugt wird, wobei bildbasiert eine dokumentenbezogene Raumlage des Überstandsabschnitts bestimmt wird, wobei in Abhängigkeit der dokumentenbezogenen Raumlage des Überstandsabschnitts eine dokumentenbezogene Raumlage mindestens eines nicht abgebildeten Dokumentenmerkmals des Sicherheitsdokuments (1) und eine Beschneidungstrajektorie in Abhängigkeit der dokumentenbezogenen Raumlage des nicht abgebildeten Dokumentenmerkmals des Sicherheitsdokuments (1) bestimmt wird und/oder wobei bildbasiert eine dokumentenbezogene Raumlage eines abgebildeten Dokumentenmerkmals des Überstandsabschnitts und eine Beschneidungstrajektorie in Abhängigkeit der dokumentenbezogenen Raumlage des abgebildeten Dokumentenmerkmals des Sicherheitsdokuments (1) bestimmt wird, wobei das Sicherheitsdokument (1) entlang der Beschneidungstrajektorie beschnitten wird.

8. Verfahren nach einem der vorangegangenen Ansprüche, **dadurch gekennzeichnet, dass** die Beschneidungstrajektorie (11) mindestens einen teilkreisförmigen Abschnitt aufweist.

9. Verfahren nach einem der vorangegangenen Ansprüche, **dadurch gekennzeichnet, dass** das Sicherheitsdokument (1) als buchartiges Sicherheitsdokument bereitgestellt wird.

10. Verfahren nach einem der vorangegangenen Ansprüche, **dadurch gekennzeichnet, dass** ein Ursprung des dokumentenfesten Koordinatensystems des unbeschnittenen Sicherheitsdokuments (1) an einer Ecke oder in einem geometrischen Mittelpunkt des unbeschnittenen Sicherheitsdokuments (1) liegt und ein Ursprung des dokumentenfesten Koordinatensystems des beschnittenen Sicherheitsdokuments (1) an einer Ecke oder in einem geometrischen Mittelpunkt des beschnittenen Sicherheitsdokuments (1) liegt.

11. Vorrichtung zur Herstellung eines Sicherheitsdokuments, wobei die Vorrichtung (14) mindestens eine Schneideinrichtung (18), mindestens eine Auswerteeinrichtung (10) und mindestens eine Halteeinrichtung (15) für das Sicherheitsdokument (1) umfasst, wobei die Schneideinrichtung (18) und/oder die mindestens eine Halteeinrichtung (15) bewegbar ist, wobei das Sicherheitsdokument (1) in zumindest einem Randbereich beschneidbar ist, wobei die Beschneidung entlang einer Beschneidungstrajektorie (11) erfolgt,
wobei die Beschneidung zeitlich und räumlich entlang der Beschneidungstrajektorie (11) laufend durchführbar ist,
**dadurch gekennzeichnet, dass**
mit der Auswerteeinrichtung (10) eine dokumentenbezogene Raumlage mindestens eines Dokumentenmerkmals in einem unbeschnittenen Zustand des Sicherheitsdokuments (1) in einem dokumentenfesten Koordinatensystem des unbeschnittenen Sicherheitsdokuments (1) im Überformat bestimmbar ist, wobei mit der Auswerteeinrichtung (10)eine Raumlage der Beschneidungstrajektorie (11) in Abhängigkeit dieser dokumentenbezogenen Raumlage des mindestens einen Dokumentenmerkmals derart bestimmbar ist, dass eine Relativlage zwischen mindestens einem Dokumentenrand des beschnittenen Sicherheitsdokuments (1) und dem Dokumentenmerkmal im beschnittenen Zustand des Sicherheitsdokuments (1) nicht mehr als ein vorbestimmtes Maß von einer gewünschten Relativlage abweicht, wobei die Beschneidungstrajektorie eine Raumlage eines Dokumentenrands festlegt und die dokumentenbezogene Raumlage des Dokumentenmerkmals im beschnittenen Zustand in einem dokumentenfesten Koordinatensystem des beschnittenen Sicherheitsdokuments (1) rechnerisch in Abhängigkeit der Raumlage der Beschneidungstrajektorie bestimmt wird.

12. Vorrichtung nach Anspruch 11, **dadurch gekennzeichnet, dass** die Vorrichtung (14) mindestens eine Einrichtung (9) zur Bilderfassung umfasst, wobei mittels der Einrichtung (9) zur Bilderfassung ein Abbild des Sicherheitsdokuments (1) erzeugbar ist, wobei mittels der Auswerteeinrichtung (10) eine dokumentenbezogene Raumlage mindestens eines Dokumentenmerkmals bestimmbar ist, wobei die Beschneidungstrajektorie (11) in Abhängigkeit der dokumentenbezogenen Raumlage des mindestens einen Dokumentenmerkmals bestimmbar ist.

13. Vorrichtung nach Anspruch 11 oder 12, **dadurch gekennzeichnet, dass** die Halteeinrichtung (15) für das Sicherheitsdokument eine erste und eine weitere Halteplatte (16a, 16b) umfasst, wobei das Sicherheitsdokument (1) zwischen der ersten und weiteren Halteplatte (16a, 16b) anordenbar ist, wobei die erste und/oder die weitere Halteplatte (16a, 16b) eine Beschneidungsschlitz aufweist oder wobei die erste und/oder die weitere Halteplatte (16a, 16b) ein Unterformat aufweist.

## Claims

1. Method for the production of a security document (1), wherein the security document (1) is provided in an oversize format, wherein the security document (1) is trimmed in at least one edge region, wherein the trimming is carried out along a trimming trajectory (11), wherein the trimming is performed continuously in time and space along the trimming trajectory (11),
**characterized in that**
an evaluation device (10) is used to determine a document-related spatial position of at least one document feature in an untrimmed state of the security document (1) in a document-fixed coordinate system of the untrimmed security document (1) in oversize format, with the evaluation device (10) used to determine a spatial position of the trimming trajectory (11) as a function of this document-related spatial position of the at least one document feature in such a way that a relative position between at least one document edge of the trimmed security document (1) and the document feature in the trimmed state of the security document (1) does not deviate by more than a predetermined amount from a desired relative position, wherein the trimming trajectory defines a spatial position of the document edge and the document-related spatial position of the document feature in the trimmed state in a document-fixed coordinate system of the trimmed security document (1) is determined by calculation as a function of the spatial position of the trimming trajectory.

2. Process according to claim 1, **characterized in that** the trimming is carried out
by milling, grinding, a cutting knife, a burin knife or fluid jet cutting.

3. Method according to claim 1 or 2, **characterized in that** a spatial position
and/or shape of the trimming trajectory (11) is adjustable.

4. Method according to one of the preceding claims, **characterized in that**, in
order to perform the trimming, the security document (1) and/or at least one trimming device (18) are moved.

5. Method according to one of the preceding claims, **characterized in that** at least one image of the security document (1) is generated, wherein a document-related spatial position of at least one document feature is determined in an image-based manner, the trimming trajectory (11) being determined as a function of the document-related spatial position of the at least one document feature.

6. Method according to one of the preceding claims, **characterized in that** the trimming trajectory (11) is determined in such a way that a trimmed format does not deviate from a desired format by more than a predetermined amount.

7. Method according to one of the preceding claims, **characterized in that** the security document (1) is provided with at least one protrusion layer (6) wherein at least one image of at least one protrusion section of the protrusion layer (6) is generated, wherein a document-related spatial position of the protrusion section is determined in an image-based manner, wherein a document-related spatial position of at least one non-imaged document feature of the security document (1) is determined as a function of the document-related spatial position of the protrusion section and a trimming trajectory is determined as a function of the document-related spatial position of the non-imaged document feature of the security document (1) and/or wherein a document-related spatial position of an imaged document feature of the protrusion section is determined in an image-based manner and a trimming trajectory is determined as a function of the document-related spatial position of the imaged document feature of the security document (1), wherein the security document (1) is trimmed along the trimming trajectory.

8. Method according to one of the preceding claims, **characterized in that** the trimming trajectory (11) has at least one part-circular section.

9. Method according to one of the preceding claims, **characterized in that** the security document (1) is provided as a book-like security document.

10. Method according to one of the preceding claims, **characterized in that** an origin of the document-fixed coordinate system of the untrimmed document (1) is at a corner or in a geometric center point of the untrimmed security and an origin of the document-fixed coordinate system of the trimmed security document (1) is at a corner or in a geometric center of the trimmed security document.

11. Device for producing a security document, the device (14) comprising at least one trimming device (18), at least one evaluation device (10) and at least one holding device (15) for the security document (1), wherein the trimming device (18) and/or at least one holding device (15) is movable, wherein the security document (1) can be trimmed in at least one edge region, wherein the trimming takes place along a trimming trajectory (11), wherein the trimming can be carried out continuously in time and space along the trimming trajectory (11),
**characterized in that**
the evaluation device (10) is used to determine a document-related spatial position of at least one document feature in a trimmed state of the security document (1) in a document-fixed coordinate system of the untrimmed security document (1) in an oversize format, wherein a spatial position of the trimming trajectory (11) is determined with the evaluation device (10) as a function of this document-related spatial position of the at least one document feature in such a way that a relative position between at least one document edge of the trimmed security document (1) and the document feature in the trimmed state of the security document (1) does not deviate by more than a predetermined amount from a desired relative position, wherein the trimming trajectory defines a spatial position of a document edge and the document-related spatial position of the document feature in the trimmed state in a document-fixed coordinate system of the trimmed security document (1) is determined by calculation as a function of the spatial position of the trimming trajectory.

12. Device according to claim 11, **characterized in that** the device (14) comprises at least one device (9) for image acquisition, wherein by means of the device (9) for image acquisition, an image of the security document (1) can be generated, wherein by means of the evaluation device (10), a document-related spatial position of at least one document feature is determinable, wherein the trimming trajectory (11) can be determined as a function of the document-related spatial position of the at least one document feature.

13. Device according to claim 11 or 12, **characterized in that** the holding device (15) for the security document comprises a first and a further holding plate (16a, 16b), wherein the security document (1) is held between the first and further holding plate (16a, 16b), wherein the first and/or the further holding plate (16a, 16b) has a trimming slot or wherein the first and/or the further holding plate (16a, 16b) has a sub-format.

## Revendications

1. Procédé de fabrication d'un document de sécurité (1), dans lequel le document de sécurité (1) est fourni dans un format surdimensionné, le document de sécurité (1) est rogné dans au moins une zone de bord, dans lequel le rognage est effectué le long d'une trajectoire de rognage (11), la rognage étant effectué en continu dans le temps et dans l'espace le long de la trajectoire de rognage (11),
**caractérisé en ce que**
un dispositif d'évaluation (10) est utilisé pour déterminer une position spatiale liée au document d'au moins une caractéristique du document dans un état non rogné du document de sécurité (1) dans un système de coordonnées fixé au document du document de sécurité (1) non rogné dans un format surdimensionné, le dispositif d'évaluation (10) est utilisé pour déterminer une position spatiale de la trajectoire de rognage (11) en fonction de cette position spatiale liée au document d'au moins une caractéristique du document de telle sorte qu'une position relative entre au moins un bord du document de sécurité rogné (1) et la caractéristique du document dans l'état rogné du document de sécurité (1) ne s'écarte pas de plus d'une quantité prédéterminée d'une position relative souhaitée, la trajectoire de rognage définit une position spatiale du bord du document et la position spatiale liée au document de la caractéristique du document à l'état rogné dans un système de coordonnées fixé du document de sécurité rogné (1) est déterminée par calcul en fonction de la position spatiale de la trajectoire de rognage.

2. Procédé selon la revendication 1, **caractérisé par le fait que** la rognage est effectué par fraisage, meulage, couteau de coupe, couteau graveur ou découpe au jet d'eau.

3. Procédé selon la revendication 1 ou 2, **caractérisé en ce qu'**une position dans l'espace et/ou la forme de la trajectoire de rognage est réglable.

4. Procédé selon l'une des revendications précédentes, **caractérisé en ce que**, pour réaliser la rognage, le document de sécurité (1) et/ou au moins un dispositif de coupe (18) est déplacé.

5. Procédé selon l'une des revendications précédentes, **caractérisé en ce qu'**au moins une image du document de sécurité (1) est générée, dans lequel une position spatiale liée au document d'au moins une caractéristique du document est déterminée basée sur l'image, la trajectoire de rognage (11) étant déterminée en fonction de la position spatiale liée au document d'au moins une caractéristique du document.

6. Procédé selon l'une des revendications précédentes, caractérisé en
en ce que trajectoire de rognage (11) est déterminée de manière à ce qu'un format rogné ne s'écarte pas plus d'une dimension prédéterminée du format souhaité.

7. Procédé selon l'une des revendications précédentes, **caractérisé en ce que** le document de sécurité (1) est pourvu d'au moins une couche de protubérance (6) dans laquelle au moins une image d'au moins une section de protubérance de la couche de protubérance (6) est générée, dans laquelle une position spatiale de la section de protubérance liée au document est déterminée basée sur l'image, dans lequel une position spatiale liée au document d'au moins un élément de document non imagé du document de sécurité (1) et une trajectoire de rognage est determinée en fonction de la position spatiale liée au document de la section de protubérance (6), et/ou dans laquelle une position spatiale liée au document d'un élément de document imagé de la section de protubérance est déterminée basée sur l'image et une trajectoire de rognage est determinée en fonction de la position spatiale liée au document de l'élément de document imagé du document de sécurité (1), dans laquelle le document de sécurité (1) est rogné le long de la trajectoire de rognage.

8. Procédé selon l'une des revendications précédentes, **caractérisé en ce que**
**en ce que** la trajectoire de rognage (11) comporte au moins une section partiellement circulaire présente une section circulaire.

9. Procédé selon l'une des revendications précédentes, **caractérisé en ce que** le document de sécurité (1) se présente sous la forme d'un document de sécurité en forme de livre est mis à disposition.

10. Procédé selon l'une des revendications précédentes, **caractérisé par le fait que** l'origine du système de coordonnées fixé au document du document des sécurité (1) non rogné se trouve dans un coin ou dans un point central géométrique du document de sécurité (1) non rogné et que l'origine du système de coordonnées fixé au document du document de sécurité (1) rogné se trouve dans un coin ou dans un point central géométrique du document de sécurité (1) rogné.

11. Dispositif pour la production d'un document de sécurité, le dispositif (14)
comprenant au moins un dispositif de rogne (18), au moins un dispositif d'évaluation (10) et au moins un dispositif de maintien (15) pour le document de sécurité (1), dans lequel le dispositif de rogne (18) et/ou au moins un dispositif de maintien (15) est mobile, dans lequel le document de sécurité (1) peut être rogné dans au moins une zone de bord, dans lequel le rognage a lieu le long d'une trajectoire de rognage (11), dans lequel le rognage peut être effectué de manière continue dans le temps et l'espace le long de la trajectoire de rognage (11),
**caractérisé par le fait que**
le dispositif d'évaluation (10) est utilisé pour déterminer une position spatiale liée au document d'au moins une caractéristique du document dans un état non rogné du document de sécurité (1) dans un système de coordonnées fixé au document du document de sécurité (1) non rogné dans le format surdimensionné, le dispositif d'évaluation (10) peut être utilisé pour déterminer une position spatiale de la trajectoire de rognage (11) en fonction de cette position spatiale liée au document d'au moins une caractéristique du document de telle sorte qu'une position relative entre au moins un bord du document de sécurité (1) rogné et la caractéristique du document dans l'état rogné du document de sécurité (1) ne s'écarte pas de plus d'une quantité prédéterminée d'une position relative souhaitée, la trajectoire de rognage définit une position spatiale du bord du document et la position spatiale liée au document de la caractéristique du document à l'état rogné dans un système de coordonnées fixé du document de sécurité rogné (1) est déterminée par calcul en fonction de la position spatiale de la trajectoire de rognage.

12. Dispositif selon la revendication 11, **caractérisé en ce que** le dispositif (14) comprend au moins un dispositif (9) pour l'acquisition d'images, le dispositif (9) pour l'acquisition d'images permettant de générer une image du document de sécurité (1), le dispositif d'évaluation (10) permettant de déterminer une position spatiale relative au document d'au moins une caractéristique du document et la trajectoire de rognage (11) en fonction de la position spatiale relative au document de l'au moins une caractéristique du document.

13. Dispositif selon la revendication 11 ou 12, **caractérisé en ce que** le dispositif de maintien (15) pour le document de sécurité comprend une première et une autre plaque de maintien (16a, 16b), le document de sécurité (1) étant maintenu entre la première et l'autre plaque de maintien (16a, 16b), la première et/ou l'autre plaque de maintien (16a, 16b) présentant une fente de découpe ou la première et/ou l'autre plaque de maintien (16a, 16b) présentant un sous-format.
